# FASCICULE DE BREVET EUROPEEN

(11) **EP 0 940 103 B1**
(45) Date de publication et mention de la délivrance du brevet: **12.05.2004**
(21) Numéro de dépôt: 99400494.3
(22) Date de dépôt: 01.03.1999
(51) Int. Cl.: A45D 40/04

(54) **Cupule porte raisin et ensemble de conditionnement pour un produit de maquillage la comportant**
Stifthaltebecher und damit versehene Schminkeverpackung
Stick holder cup and package for a make-up product comprising such a cup

(30) Priorité: 03.03.1998 FR 9802552
(43) Date de publication de la demande: 08.09.1999
(73) Titulaire: L'OREAL, 75008 Paris (FR)
(72) Inventeur: Richard, Anne, 94300 Vincennes (FR)
(74) Mandataire: Boulard, Denis

(56) Documents cités:
- EP-A- 0 513 874
- EP-A- 0 815 766
- DE-A- 4 340 067
- FR-A- 2 548 880
- GB-A- 429 845
- GB-A- 731 013
- GB-A- 191 314 131
- US-A- 1 520 430
- US-A- 1 646 005
- US-A- 2 318 152
- US-A- 2 469 631

## Description

La présente invention se rapporte à une cupule apte à supporter un raisin d'un produit délitable, notamment cosmétique, destinée à être montée dans un conditionnement approprié, ainsi qu'à un ensemble de conditionnement pour ledit produit comportant une telle cupule. Ce raisin de produit est, par exemple, un bâton de rouge à lèvres coloré ou incolore, un bâton d'ombre à paupières, ou bien toute sorte de stick, par exemple un stick dermatologique.

Les bâtons de rouge à lèvres connus donnent toute satisfaction aussi longtemps que l'utilisatrice prend la précaution de les ranger de telle sorte que la pointe du raisin, en position de stockage, soit dirigée vers le haut. Dans la pratique, par exemple, lorsque ces bâtons sont rangés dans un sac à main de l'utilisatrice, il est pratiquement impossible de respecter cette précaution. Il en résulte, notamment en raison de chocs et de trépidations, que le raisin tend à sortir de la cupule. Il est donc impératif d'assurer une mise en place solide et durable du bâton dans la cupule qui le supporte.

De nombreuses solutions ont été proposées destinées à permettre une mise en place durable d'un tel raisin dans une cupule.

Généralement lorsqu'il s'agit d'un raisin classique, c'est-à-dire d'un raisin d'une consistance relativement solide, l'accrochage du raisin dans la cupule, peut être assuré convenablement. Actuellement, le formulateur propose des nouveaux raisins de consistance semi-solide à pâteuse, notamment des raisins contenant des ingrédients volatils comme les silicones volatils. De par leur consistance moins solide des nouveaux produits, par rapport aux produits classiques, l'accrochage d'un raisin "nouvelle formulation" dans une cupule classique ne peut plus être assuré convenablement.

Parmi les cupules connues, le document FR-A-2 548 880 décrit un étui de rouge à lèvres comportant une cupule munie, du côté opposé à son fond, de pattes élastiques d'accrochage du raisin en contre dépouille. Ces pattes sont en appui contre une paroi interne de l'enveloppe de l'étui. Cette cupule présente cependant l'inconvénient que, lors de son coulissement dans l'étui, ses pattes subissent des vibrations, à cause d'imperfections de cette paroi interne de l'étui. La vibration des pattes provoque alors une déformation de la base du raisin qui est en contact avec ces pattes. Par la suite, le maintien du raisin dans la cupule n'est plus assuré, et le raisin risque de se désolidariser de la cupule au moindre choc. Par ailleurs, la déformation de la base du raisin se produit également, lors du montage de l'ensemble cupule/raisin dans un étui de conditionnement. Ce phénomène de désolidarisation est d'autant plus prononcé lorsque la composition du raisin est de consistance plutôt pâteuse.

En outre, les espaces séparant les pattes ne permettent pas d'évacuer correctement le surplus de produit déplacé à la base du raisin lors de sa mise en place dans la cupule.

Le document EP-A-0 513 874 décrit un instrument d'écriture, comportant une cupule mobile axialement dans un corps, ladite cupule comportant un fond pourvu de deux pattes disposées diamétralement opposées dans le prolongement dudit fond. Ces pattes sont destinées à maintenir, par serrage, un bloc de gomme à effacer de forme cylindrique. Un tel bloc de gomme n'est pas réalisé en un matériau fragile, et sa fixation peut être effectuée sans problème particulier. Aussi, le système de fixation par serrage décrit, est rigide, notamment dans la zone d'extrémité libre, où le cylindre de gomme émerge de la cupule. De ce fait, cette cupule ne convient pas à la fixation d'un raisin de produit fragile, tel qu'un bâton cosmétique ou d'un stick pour les lèvres, sans risque sérieux de cassure dudit stick ou bâton dans ladite zone, lors du transport ou lors de l'utilisation. En outre, une telle cupule n'est pas utilisable pour un raisin dont la fabrication entraîne des variations de diamètre relativement importantes.

Le document DE-A-43 40 067 décrit un mécanisme pour rouge à lèvres, le bâton de rouge à lèvres étant monté dans une cupule dont la paroi latérale est pourvue de fentes axiales permettant d'effectuer mécaniquement un écartement radial de ladite paroi latérale à l'aide d'un outillage approprié, avant introduction de la base du raisin. Après l'introduction du raisin, par élasticité, la paroi latérale revient dans sa position initiale pour serrer la base du raisin. Il est à noter que le bord libre de la cupule est rigide, dans cette position. Des nervures axiales sont prévues sur la face interne de ladite paroi latérale, rentrant dans la base du raisin. Cette cupule présente les mêmes inconvénients que celle décrite précédemment, à savoir des risques de cassures du raisin au voisinage du bord libre de la cupule, notamment lorsque le raisin est d'une consistance relativement pâteuse.

Le document US 2,469,631 décrit un étui de rouge à lèvres comportant une cupule dont le fond est muni de trois parois triangulaires orientées radialement, qui servent à empêcher le raisin de produit de tourner dans la cupule.

Aussi, un but de la présente invention est de fournir une cupule qui assure, dans toutes les positions du bâton et à des températures variables, une retenue convenable du raisin dans sa cupule.

Un autre but de l'invention est de proposer une cupule de réalisation simple et peu coûteuse, qui permette, de plus, une mise en place industrielle aisée du raisin dans la cupule, et ceci quelle que soit la composition du raisin.

Un autre but de l'invention consiste à proposer une cupule pouvant recevoir des raisins de consistance variable, car ceci permet d'utiliser un même type de cupule pour le conditionnement de raisins ou autres sticks de nature et de consistance différente.

Un autre but consiste à proposer une cupule pouvant être montée dans un ensemble de conditionnement du type "stylo" qui présente une plus grande longueur et un diamètre plus faible que les étuis de rouge à lèvres classiques.

Un autre but encore consiste à proposer une cupule pouvant recevoir des raisins dont le diamètre présente des tolérances relativement élevées, sachant que le conditionnement d'un raisin classique sur une chaîne industrielle nécessite une fourchette de tolérances relativement étroite. La tolérance généralement admise est en pratique de l'ordre de 5/100^{ème} de mm.

Aussi, un premier objet de l'invention est relatif à une cupule destinée à recevoir un raisin d'un produit délitable, notamment cosmétique du type de celle décrite dans le document FR-A-2 548 880, à savoir une cupule qui comprend un fond, et une paroi latérale dont la surface interne comporte des moyens d'accrochage sous forme de nervures orientées radialement, ladite paroi latérale comportant une pluralité de portions élastiquement déformables espacées de manière régulière sur toute la périphérie de la cupule, lesdites portions élastiquement déformables étant séparées par des espaces s'étendant sur toute la hauteur de la paroi latérale sensiblement jusqu'au fond de la cupule. La cupule selon l'invention se caractérise par le fait que les nervures sont de largeur, radialement à la cupule, continûment décroissante, selon une direction opposée audit fond, et par le fait que les portions élastiquement déformables s'étendent, avantageusement, sur un angle inférieur ou égal à l'angle sur lequel s'étendent lesdits espaces.

Ainsi, par exemple, les portions élastiquement déformables s'étendent sur un angle qui, au voisinage du fond de la cupule, est compris entre 10° et 30°. Les espaces définis entre deux portions élastiquement déformables, vicinales, peuvent recevoir un surplus de produit, qui est "chassé" lors de la mise en place du raisin dans la cupule, sans risque d'encrassement du mécanisme.

Par le terme "portions élastiquement déformables", on entend des portions aptes à subir une déformation réversible, notamment radialement vers l'extérieur, lors de la mise en place du raisin dans la cupule. Par ailleurs, ces portions jouent un rôle d'amortisseur, notamment en cas de chocs ou trépidations latéraux, se produisant lors du transport ou lors de l'utilisation de l'ensemble.

Généralement, la cupule peut présenter une section circulaire, ovale ou prismatique. Le plus souvent la forme cylindrique est préférée.

Un second objet de l'invention concerne un ensemble de conditionnement et de distribution d'un produit délitable, notamment cosmétique, sous forme d'un raisin, supporté par une cupule telle que définie précédemment.

Avantageusement, au moins l'extrémité supérieure des nervures présente un profil de rampe pour faciliter la mise en engagement du raisin avec les moyens d'accrochage, ces nervures s'étendant jusqu'au fond de la cupule. De préférence, la hauteur axiale desdites nervures est sensiblement égale ou légèrement inférieure à la hauteur desdites portions élastiquement déformables.

Selon un mode préféré de l'invention, les nervures se présentent sous forme de triangle rectangle, constitué d'une hypoténuse, d'un petit et d'un grand côté, le petit côté reposant sur le fond et le grand côté étant solidaire de l'une des portions élastiquement déformables. Ainsi, l'hypoténuse forme une rampe inclinée, orientée vers le centre du fond de la cupule. Avantageusement, cette rampe peut être biseautée sur tout ou partie de sa longueur, facilitant ainsi la pénétration de la nervure dans la base du raisin, lors de son montage dans la cupule.

Pour faciliter l'introduction du raisin dans la cupule, les rampes peuvent être biseautées, présentant ainsi une arête vive.

Selon une autre caractéristique intéressante de l'invention, les portions élastiquement déformables sont de largeur continûment décroissante, selon une direction opposée au fond de la cupule. Ainsi, ces portions peuvent se présenter sous forme de pattes triangulaires isocèles, présentant une hauteur 2 à 6 fois supérieure à la largeur de ces portions, mesurée au voisinage du fond de la cupule.

De préférence, la cupule de l'invention présente un contour généralement cylindrique avec un fond de section circulaire. Typiquement, le rayon R d'une section circulaire est compris entre 3 mm et 10 mm. D'autres formes telles que des sections polygonales ou ovales peuvent être envisagées.

Avantageusement, la largeur de chaque nervure, mesurée au voisinage du fond, peut être choisie dans une plage allant de R/2 à R/4.

A titre d'exemple, la largeur d'une nervure mesurée au voisinage du fond de la cupule, est comprise entre 2 mm et 5 mm.

Avantageusement, la largeur radiale des portions élastiquement déformables, au voisinage du fond de la cupule, s'étend sur un secteur angulaire compris entre 10° et 30°, car au-delà de 30°, la flexibilité des portions élastiquement déformables diminue sensiblement.

Généralement, on repartit sur la périphérie de la cupule un nombre de portions élastiquement déformables compris entre 4 et 8, et de préférence un nombre de 6.

Pour faciliter l'introduction du raisin dans la cupule, l'extrémité libre de chaque portion élastiquement déformable peut présenter, à l'intérieur de la cupule, un chanfrein, ce qui contribue aussi au centrage du raisin.

Le cas échéant, le fond de la cupule peut être ajouré.

La cupule de l'invention est destinée à être montée dans un conditionnement permettant de protéger le raisin pendant le transport et le stockage, et d'assurer la distribution du produit lors de l'utilisation. Généralement, un tel conditionnement se présente sous la forme d'un étui de forme plus ou moins allongée. Cet étui comporte une enveloppe de protection, dans laquelle la cupule, munie du raisin, est montée, de manière coulissante entre une position rentrée et une position sortie, entraînée par un mécanisme approprié, actionnable par l'utilisateur depuis l'extérieur de l'enveloppe. Il est bien entendu que la cupule peut être monteé de manière fixe, dans la base d'une enveloppe de protection comportant un capuchon amovible.

Pour pouvoir déplacer la cupule dans l'étui, celle-ci comporte des moyens permettant de coopérer avec ledit mécanisme. A cet effet, selon une première possibilité, la cupule peut être munie de deux ergots en saillie vers l'extérieur, diamétralement opposés et situés sur la paroi latérale de la cupule. De tels ergots peuvent être situés, par exemple, sur une portion de paroi de faible hauteur, réalisée entre deux portions élastiquement déformables. Les ergots sont destinés à être engagés dans une rampe hélicoïdale, la cupule et la rampe hélicoïdale étant libres en rotation l'une par rapport à l'autre.

Selon une autre possibilité, la cupule peut être munie d'une tige disposée du côté opposé aux moyens d'accrochage, cette tige étant destinée à l'entraînement de la cupule dans un ensemble de conditionnement. A cet effet, la tige est munie d'un moyen d'engagement tel qu'un filetage ou d'un téton, apte à coopérer avec des moyens de rampe complémentaires montés en rotation dans le mécanisme de l'étui, la tige étant maintenue immobile en rotation. Les moyens de rampe rotatifs peuvent être actionnés de l'extérieur par l'utilisateur, en vue de rentrer le raisin dans l'étui ou de le sortir. Selon un mode de réalisation préféré de l'invention, une telle cupule à tige est utilisée, notamment dans les étuis du type "stylo" pour le conditionnement de raisins de rouge à lèvres, d'ombres à paupières, de sticks dermatologiques ou de soins cutanés, etc...

Pour mieux faire comprendre la présente invention, on va en décrire maintenant, à titre d'exemple purement illustratif et nullement limitatif, un mode de réalisation d'une cupule conforme à l'invention, représenté sur les dessins annexés, ainsi que d'un ensemble de conditionnement pourvu de cette cupule.

La figure 1 représente une coupe axiale d'un étui de rouge à lèvre, muni d'une cupule selon l'invention.

La figure 2 représente une vue agrandie en perspective d'une cupule conforme à la présente invention.

La figure 3 représente une vue agrandie en coupe selon le plan A-A de la figure 1.

Sur la figure 1, on a représenté un ensemble de conditionnement et d'application d'un raisin 70 de rouge à lèvres (P), et comportant une enveloppe cylindrique 2, dans laquelle est montée à coulissement axial (X) une cupule 50. Une première extrémité 4 de l'enveloppe 2 est ouverte et coupée en biseau. Cette extrémité 4 comporte une zone de plus faible diamètre 6, sur laquelle est fixé un capuchon de protection 8 amovible. Sur la seconde extrémité 10 de l'enveloppe, opposée à la première, est disposé un bouton de manoeuvre 11, maintenu en engagement avec l'enveloppe grâce à une portion cylindrique 12, pourvue d'un bourrelet annulaire 14 coopérant avec une gorge annulaire 16 ménagée à l'intérieur de cette seconde extrémité 10. Le bouton de manoeuvre comporte extérieurement des stries facilitant sa manipulation. La portion cylindrique 12 porte un manchon creux 17 pourvu, à l'intérieur, d'une portion filetée 18, dont le rôle sera expliqué ci-dessous.

La partie supérieure 2a de l'enveloppe forme un espace cylindrique 20 dans lequel est disposée la cupule 50. La cupule 50 comporte un fond circulaire 54. Le fond 54 est pourvu d'un bord périphérique 62 auquel est raccordée une paroi latérale cylindrique 56 orientée vers la première extrémité ouverte 4 de l'enveloppe 2. Selon l'invention, la paroi latérale 56 est constituée par une pluralité de pattes flexibles dont il sera question ultérieurement, lors de la description de la figure 2. Chaque patte est séparée d'une patte voisine par un espace 64 réalisé sur toute la hauteur de la paroi latérale de la cupule. La face inférieure de ce fond 54 est raccordée à une tige centrale 66, elle-même pourvue d'un filetage 68 s'étendant, dans la position illustrée, dans le manchon 17 suivant sensiblement toute sa hauteur. Le filetage 68 de la tige 66 est apte à coopérer avec la portion filetée 18 du manchon 17.

Dans la cupule 50 est montée le raisin de rouge à lèvres 70. La cupule 50 portant le raisin 70 peut coulisser axialement suivant l'axe X dans l'enveloppe 2, entre une position rentrée, où le raisin est protégé dans l'enveloppe (comme illustré sur la figure1), et une position sortie, dans laquelle, après avoir retiré le capuchon 8, le produit P peut être appliqué sur les lèvres.

Afin de déplacer le raisin entre les deux positions extrêmes de rentrée et de sortie, l'utilisateur tourne le bouton de manoeuvre 11 par rapport à l'enveloppe 2. Par cette opération le manchon 10 tourne dans l'enveloppe et la tige filetée 66 est entraînée vers le haut ou vers le bas, en fonction du sens de rotation du bouton de manoeuvre 11, le tige étant bloquée en rotation par l'intermédiaire d'un ergot 101 prévu sur la cupule 50, en engagement avec une rainure longitudinale 100 ménagée dans la partie supérieure de l'enveloppe 2. Il est bien entendu que tout autre moyen approprié peut être employé pour empêcher la rotation de la tige.

La figure 2 montre une vue agrandie de la cupule 50 de la figure 1. La cupule présente une forme généralement cylindrique et comporte un fond 54 circulaire, délimité par un bord périphérique 62. Le cylindre dans lequel la cupule est inscrite, présente un diamètre d'environ 9,1 mm. La face inférieure du fond 54 est raccordée, en son centre C, à la tige 66 qui peut être actionnée par l'utilisateur au moyen du bouton de manoeuvre 11.

Sur la face supérieure du fond 54 sont disposées des pattes 60, sensiblement dans l'alignement du bord périphérique 62 et régulièrement espacées les unes des autres. Ces pattes 60 présentent une forme triangulaire isocèle. La base de chaque triangle présente une largeur sensiblement plus faible que la hauteur du triangle. Selon l'exemple de réalisation considéré, la largeur d'une patte 60, mesurée à sa base, est d'environ 2 mm, sa hauteur étant d'environ 11 mm.

Sur la face interne de chaque patte 60, est moulé un nervure d'accrochage 58 orienté radialement, et présentant une forme triangulaire rectangle avec un petit et un grand côté, l'angle droit étant placé dans la zone de jonction entre le fond 54 et la patte 60. Le grand côté du triangle est attenant à la paroi interne de la patte 60 et le petit côté est attenant au fond. Ainsi, l'hypoténuse du triangle forme une rampe 65 inclinée, descendant jusqu'au fond 54 de la cupule. La face de rampe 65 tournée vers l'intérieur de la cupule forme un double biseau centré sur ladite face de manière à former une arête vive 69. An outre, la hauteur axiale de chaque nervure 58 est sensiblement égale ou légèrement inférieure à la hauteur de la patte 60. De cette façon, la rampe 65 favorise la pénétration des nervures dans la base du raisin 70, lors de sa mise en place dans la cupule. Pour obtenir un bon centrage du raisin, l'extrémité supérieure libre de chaque patte 60 comporte un chanfrein interne 61.

On voit qu'entre deux pattes voisines respectives, un espace 64 est défini, dans lequel un surplus de produit P peut se loger, qui est "chassé" lors de la mise en place du raisin 70 dans la cupule. L'espace 64 s'étend jusqu'au fond 54 de la cupule.

Au voisinage du fond 54, les pattes 60 présentent une largeur angulaire d'environ 15°, la largeur angulaire des espaces 64 étant d'environ 25°.

Avantageusement, la cupule est moulée en un matériau thermoplastique tel que les polyéthylènes ou les polypropylènes. La cupule 50 peut être moulée intégralement avec la tige filetée 66. Le cas échéant, il est possible de concevoir la cupule et la tige en deux pièces distinctes et de prévoir un moyen de montage approprié pour l'assemblage des deux pièces.

La cupule 50 est conçue pour être montée dans un mécanisme du type "stylo", tel que montré sur la figure 1. Il est bien entendu, qu'elle peut être adaptée pour être montée dans un étui classique comportant un mécanisme à double rampe. Dans ce cas, deux paires diamétralement opposées de pattes avoisinantes 60 sont reliées par une paroi de faible hauteur, chaque paroi étant pourvue d'un ergot saillant vers l'extérieur, apte à coopérer avec ladite rampe (non représentée).

Dans le mode de réalisation illustré, la mise en place du raisin dans la cupule est aisée, car tout excès de produit déplacé par les nervures peut s'échapper dans les espaces 64. Les pattes 60 étant flexibles sur toute leur hauteur, il est possible de monter dans la cupule des raisins de nature différente, pouvant présenter des duretés variables et des tolérances de diamètre relativement élevées. La cupule conforme à l'invention permet, notamment, le montage d'un raisin de rouge à lèvres à forte teneur en silicones de consistance relativement "molle".

L'invention est, par ailleurs, particulièrement avantageuse en ce qu'elle permet, en raison du nouveau système de montage du raisin, d'avoir un raisin dont le diamètre est très voisin du diamètre de la cupule. Ceci permet d'éviter que le raisin soit monté de travers dans la cupule et d'avoir peu de jeu entre le raisin et la paroi interne de l'étui. Grâce à la présence des espaces, le surplus de produit, déplacé à la base du raisin lors de la mise en place de ce dernier, par la paroi interne des pattes et les nervures, peut être déplacé sans risque d'encrassement ultérieur du mécanisme par des copeaux de produit.

Les pattes élastiques peuvent également assurer un certain effet amortisseur sur le raisin pendant le transport, ce qui diminue les risques de casse du raisin au niveau du bord supérieur de la cupule.

## Revendications

1. Cupule (50) destinée à recevoir un raisin (70) d'un produit délitable (P), notamment cosmétique, comprenant un fond (54), et une paroi latérale (56) dont la surface interne comporte des moyens d'accrochage (58) sous forme de nervures orientées radialement, ladite paroi latérale comportant une pluralité de portions élastiquement déformables (60), espacées de manière régulière sur toute la périphérie (62) de la cupule, lesdites portions élastiquement déformables étant séparées par des espaces (64) s'étendant sur toute la hauteur de la paroi latérale sensiblement jusqu'au fond de la cupule, **caractérisée en ce que** les nervures (58) sont de largeur, radialement à la cupule, continûment décroissante, selon une direction opposée audit fond (54), et **en ce que** lesdites portions élastiquement déformables (60) s'étendent sur un angle (α) inférieur ou égal à l'angle (β) sur lequel s'étendent lesdits espaces (64).

2. Cupule selon la revendication 1, **caractérisée en ce que** lesdites portions élastiquement déformables (60) sont de largeur continûment décroissante, selon une direction opposée au fond (54) de la cupule.

3. Cupule selon la revendication 1 ou 2, **caractérisée en ce qu'**au moins l'extrémité supérieure (65) des nervures (58) présente un profil de rampe pour faciliter la mise en engagement du raisin (70) avec lesdits moyens d'accrochage (58), les nervures s'étendant jusqu'au fond (54) de la cupule.

4. Cupule selon l'une quelconque des revendications 1 à 3, **caractérisée en ce que** la hauteur axiale des nervures (58) correspond sensiblement à la hauteur des portions élastiquement déformables (60).

5. Cupule selon l'une quelconque des revendications 1 à 4, **caractérisée en ce que** lesdites portions élastiquement déformables (60) s'étendent sur un angle (α) qui, au voisinage du fond (54) de la cupule, est compris entre 10° et 30°.

6. Cupule selon la revendication 5, **caractérisée en ce que** les nervures (58) ont une largeur, au voisinage du fond (54) de la cupule, comprise entre 2 mm et 5 mm.

7. Cupule selon l'une des revendications précédentes, **caractérisée en ce qu'**elle présente une section circulaire de rayon (R), la largeur radiale de chaque nervure (58), mesurée au voisinage du fond (54) de la cupule, étant comprise entre R/2 et R/4.

8. Cupule selon la revendication 1, **caractérisée en ce que** la largeur des portions élastiquement déformables (60), au voisinage du fond (54) de la cupule, s'étend sur un secteur angulaire compris entre 10° et 30°.

9. Cupule selon l'une quelconque des revendications précédentes, **caractérisée en ce que** les portions élastiquement déformables (60) sont au nombre de 4 à 8.

10. Cupule selon l'une quelconque des revendications précédentes, **caractérisée en ce que** chaque portion élastiquement déformable (60) présente une hauteur 2 à 6 fois supérieure à sa largeur, mesurée au voisinage du fond (54) de la cupule.

11. Cupule selon l'une quelconque des revendications précédentes, **caractérisée en ce que** l'extrémité libre de chaque portion élastiquement déformable (60) présente un chanfrein (61) tourné vers le centre (C) de la cupule.

12. Cupule selon l'une quelconque des revendications 3 à 11, **caractérisée en ce que** la rampe (65) présente une arrête vive (69).

13. Cupule selon l'une quelconque des revendications précédentes, **caractérisée en ce qu'**elle comporte une tige (66) disposée du côté opposé aux moyens d'accrochage (58), cette tige étant destinée à l'entraînement de la cupule dans un ensemble de conditionnement (1).

14. Ensemble de conditionnement et de distribution d'un produit délitable (P), notamment cosmétique, **caractérisé en ce que** le produit est sous forme d'un raisin (70), supporté par une cupule (50) conforme à l'une quelconque des revendications précédentes.

## Claims

1. Cup (50) intended to house a stick (70) of a friable product (P), particularly a cosmetic product, comprising an end wall (54) and a side wall (56) the internal surface of which has catching means (58) in the shape of radially directed ribs, the said side wall comprising a plurality of elastically deformable portions (60) spaced uniformly around the entire periphery (62) of the cup, the said elastically deformable portions being separated by spaces (64) extending over the entire height of the side wall practically as far as the end wall of the cup, **characterized in that** the ribs (58) have a width, radially to the cup, that decreases constantly in a direction away from the said end wall (54), and **in that** the said elastically deformable portions (60) extend over an angle (α) less than or equal to the angle (β) over which the said spaces (64) extend.

2. Cup according to Claim 1, **characterized in that** the said elastically deformable portions (60) are of a width that decreases constantly in a direction away from the end wall (54) of the cup.

3. Cup according to Claim 1 or 2, **characterized in that** at least the upper end (65) of the ribs (58) has a ramped profile to encourage the stick (70) to engage with the said catching means (58), the ribs extending as far as the end wall (54) of the cup.

4. Cup according to any one of Claims 1 to 3, **characterized in that** the axial height of the ribs (58) corresponds roughly to the height of the elastically deformable portions (60).

5. Cup according to any one of Claims 1 to 4, **characterized in that** the said elastically deformable portions (60) extend over an angle (α) which, near the end wall (54) of the cup, is between 10° and 30°.

6. Cup according to Claim 5, **characterized in that** the ribs (58) have a width, near the end wall (54) of the cup, of between 2 mm and 5 mm.

7. Cup according to one of the preceding claims, **characterized in that** it has a circular cross section of radius (R), the radial width of each rib (58), measured near the end wall (54) of the cup, being between R/2 and R/4.

8. Cup according to Claim 1, **characterized in that** the width of the elastically deformable portions (60), near the end wall (54) of the cup, extends over an angular sector of between 10° and 30°.

9. Cup according to any one of the preceding claims, **characterized in that** the elastically deformable portions (60) are 4 to 8 in number.

10. Cup according to any one of the preceding claims, **characterized in that** each elastically deformable portion (60) has a height 2 to 6 times as great as its width, measured near the end wall (54) of the cup.

11. Cup according to any one of the preceding claims, **characterized in that** the free end of each elastically deformable portion (60) has a chamfer (61) facing towards the centre (C) of the cup.

12. Cup according to any one of Claims 3 to 11, **characterized in that** the ramp (65) has a sharp edge (69).

13. Cup according to any one of the preceding claims, **characterized in that** it comprises a rod (66) arranged on the opposite side to the catching means (58), this rod being intended to drive the cup in a packaging unit (1).

14. Unit for packaging and dispensing a friable product (P), particularly a cosmetic product, **characterized in that** the product is in the form of a stick (70) supported by a cup (50) according to any one of the preceding claims.

## Patentansprüche

1. Becher (50), der dazu bestimmt ist, eine Stiftmasse (70) eines abreibbaren Produkts (P); insbesondere eines kosmetischen Produkts, aufzunehmen, und der einen Boden (54) und eine Seitenwand (56) besitzt, deren Innenfläche Befestigungsmittel (58) in Form von radial ausgerichteten Rippen aufweist, wobei die Seitenwand mehrere elastisch verformbare Abschnitte (60) besitzt, die regelmäßig über den ganzen Umfang (62) des Bechers verteilt sind, wobei die elastisch verformbaren Abschnitte durch Zwischenräume (64) getrennt werden, die sich über die ganze Höhe der Seitenwand im wesentlichen bis zum Boden des Bechers erstrecken, **dadurch gekennzeichnet, dass** die Rippen (58) radial zum Becher eine in einer zum Boden (54) entgegengesetzten Richtung kontinuierlich abnehmende Breite haben, und dass die elastisch verformbaren Abschnitte (60) sich über einen Winkelbereich (α) erstrecken, der kleiner als der oder gleich dem Winkelbereich (β) ist, über den sich die Zwischenräume (64) erstrecken.

2. Becher nach Anspruch 1, **dadurch gekennzeichnet, dass** die elastisch verformbaren Abschnitte (60) eine in einer zum Boden (54) des Bechers entgegengesetzten Richtung kontinuierlich abnehmende Breite haben.

3. Becher nach Anspruch 1 oder 2, **dadurch gekennzeichnet, dass** mindestens das obere Ende (65) der Rippen (58) ein Rampenprofil aufweist, um das Ineingriffbringen der Stiftmasse (70) mit den Befestigungsmitteln (58) zu erleichtern, wobei die Rippen sich bis zum Boden (54) des Bechers erstrecken.

4. Becher nach einem der Ansprüche 1 bis 3, **dadurch gekennzeichnet, dass** die axiale Höhe der Rippen (58) im wesentlichen der Höhe der elastisch verformbaren Abschnitte (60) entspricht.

5. Becher nach einem der Ansprüche 1 bis 4, **dadurch gekennzeichnet, dass** die elastisch verformbaren Abschnitte (60) sich über einen Winkelbereich (α) erstrecken, der in der Nähe des Bodens (54) des Bechers zwischen 10° und 30° liegt.

6. Becher nach Anspruch 5, **dadurch gekennzeichnet, dass** die Breite der Rippen (58) in der Nähe des Bodens (54) des Bechers zwischen 2 mm und 5 mm liegt.

7. Becher nach einem der vorhergehenden Ansprüche, **dadurch gekennzeichnet, dass** er einen kreisförmigem Querschnitt mit einem Radius (R) aufweist, wobei die radiale Breite jeder Rippe (58), gemessen in der Nähe des Bodens (54) des Bechers, zwischen R/2 und R/4 liegt.

8. Becher nach Anspruch 1, **dadurch gekennzeichnet, dass** die Breite der elastisch verformbaren Abschnitte (60) in der Nähe des Bodens (54) des Bechers sich über einen Winkelsektor zwischen 10° und 30° erstreckt.

9. Becher nach einem der vorhergehenden Ansprüche, **dadurch gekennzeichnet, dass** die elastisch verformbaren Abschnitte (60) in einer Anzahl von zwischen 4 und 8 vorliegen.

10. Becher nach einem der vorhergehenden Ansprüche, **dadurch gekennzeichnet, dass** jeder elastisch verformbare Abschnitt (60) eine Höhe aufweist, welche 2 bis 6 mal größer ist als seine Breite, gemessen in der Nähe des Bodens (54) des Bechers.

11. Becher nach einem der vorhergehenden Ansprüche, **dadurch gekennzeichnet, dass** das freie Ende jedes elastisch verformbaren Abschnitts (60) eine Abschrägung (61) aufweist, die zur Mitte (C) des Bechers weist.

12. Becher nach einem der Ansprüche 3 bis 11, **dadurch gekennzeichnet, dass** die Rampe (65) eine scharfe Kante (69) aufweist.

13. Becher nach einem der vorhergehenden Ansprüche, **dadurch gekennzeichnet, dass** er eine Stange (66) aufweist, die auf der den Befestigungsmitteln (58) entgegengesetzten Seite angeordnet ist, wobei diese Stange für den Antrieb des Bechers in einer Verpackungseinheit (1) bestimmt ist.

14. Verpackungs- und Ausgabeeinheit für ein abreibbares Produkt (P), insbesondere ein Kosmetikprodukt, **dadurch gekennzeichnet, dass** das Produkt in Form einer Stiftmasse (70) vorliegt, die von einem Becher (50) nach einem der vorhergehenden Ansprüche getragen wird.
